# EUROPÄISCHE PATENTSCHRIFT

(11) **EP 1 383 405 B1**
(45) Veröffentlichungstag und Bekanntmachung des Hinweises auf die Patenterteilung: **15.12.2004**
(21) Anmeldenummer: 02735285.5
(22) Anmeldetag: 23.04.2002
(51) Int. Cl.: A45D 40/04

(54) **SPENDERVORRICHTUNG FÜR EINE CREMEFÖRMIGE ODER DURCH BESTREICHEN EINER OBERFLÄCHE SICH ABTRAGENDEN MASSE**
DISPENSER FOR A CREAM-TYPE MATERIAL OR MATERIAL WHICH CAN BE DEPOSITED BY APPLYING IT A SURFACE
DISPOSITIF DE DISTRIBUTION POUR SUBSTANCE SE PRESENTANT SOUS LA FORME D'UNE CREME OU S'ETALANT PAR FRICTION SUR UNE SURFACE

(30) Priorität: 02.05.2001 DE 10121381
(43) Veröffentlichungstag der Anmeldung: 28.01.2004
(73) Patentinhaber: Henkel Kommanditgesellschaft auf Aktien, 40589 Düsseldorf-Holthausen (DE)
(72) Erfinder: DANNE, Ulrike, 50259 Pulheim (DE); HÖFEL, Norbert, 40229 Düsseldorf (DE); HEUKAMP, Wolfgang, 53881 Euskirchen (DE)
(86) Internationale Anmeldenummer: PCT/EP2002/004450
(87) Internationale Veröffentlichungsnummer: WO 2002/087384

(56) Entgegenhaltungen:
- EP-A- 0 787 445
- DE-A- 19 921 662

## Beschreibung

Die Erfindung betrifft eine Spendervorrichtung für eine cremeförmige oder durch Bestreichen einer Oberfläche sich abtragenden Masse mit einem Raum mit Abgabeöffnung zur Aufnahme und Bevorratung der Masse, einer in dem Raum längsaxial und drehbar angeordneten Spindel, einem in dem Raum entlang der Spindel durch Drehen derselben bewegbaren Kolben und einem in fester Drehverbindung mit stehendem Betätigungselement für die Spindel.

Eine solche Spendervorrichtung ist aus DE 199 21 662 A1 der Anmelderin bekannt. Dabei ist das Betätigungselement für die Spindel von einem außerhalb des Raumes in fester Drehverbindung zu der Spindel angeordneten Zahnrad und wenigstens einer an der Spendervorrichtung angeordneten Betätigungstaste mit angeformtem Stößelelement gebildet, wobei die wenigstens eine Betätigungstaste mit Stößelelement derart relativ zu dem Zahnrad von einer Ruhestellung in eine Endstellung und zurück bewegbar angeordnet ist, dass bei Betätigung der Betätigungstaste von der Ruhe- in die Endstellung das Stößelelement in Eingriff mit einem Zahn des Zahnrades gelangt und dieses dreht. Diese Spendervorrichtung wird vom Benutzer in der Hand gehalten und es wird wenigstens eine Betätigungstaste betätigt, wodurch die Spindel um einen vorgegebenen Drehwinkel gedreht wird, wodurch der Kolben um ein gewisses Maß in Längsrichtung in Richtung zur Abgabeöffnung hin bewegt und Produkt aus der Spendervorrichtung abgegeben werden kann. Solche Spendervorrichtungen werden in erster Linie für die Abgabe von Cremes oder als Deo-Stick verwendet.

Die Abfüllung der Masse erfolgt üblicherweise in die Spendervorrichtung selbst, wobei sich dann der Kolben in der untersten Stellung befindet. Die Abfüllung geschieht dabei üblicherweise von oben, wodurch sich nicht vermeiden läßt, dass bei der Abfüllung im oberen Bereich ein Leerraum (Totvolumen) entsteht. Dieses Totvolumen ist vorgegeben durch die Höhe der Spendervorrichtung und ggf. die Applikatorform, insbesondere die Wölbung der Applikatorform. Dieser Applikator, der bei Verwendung der Vorrichtung für Cremes benötigt wird, wird in der Regel aufgeprellt oder aufgeschraubt. Zusätzlich kann das Totvolumen auch produktbedingt sein, d.h. das Produktvolumen kann nach dem Einfüllvorgang abnehmen, z.B. durch Luftblasen, die nach dem Befüllen entweichen.

Bedingt durch dieses Totvolumen zwischen der Abgabeöffnung und der Masse ist es notwendig, vor der ersten Anwendung die Betätigungstaste vielfach zu betätigen, um die Masse bis in den Bereich der Abgabeöffnung zu verschieben, da die Spindel und der Kolben so ausgelegt sind, dass bei einmaliger Betätigung der Betätigungstaste sich der Kolben nur geringfügig verschiebt und dadurch nur eine geringfügige, genau dosierte Produktmenge abgegeben wird. Die erstmalige Betätigung der Vorrichtung ist deshalb für den Benutzer sehr umständlich, bei bekannten Vorrichtungen dieser Art für cremeförmige Produkte ist es beispielsweise notwendig, die Betätigungstaste 50 bis 60 mal zu betätigen, bevor erstmalig Produkt austritt.

Um diesem unbefriedigenden Zustand abzuhelfen, könnte grundsätzlich die Gewindesteigung der Spindel vergrößert werden. Dies hätte jedoch die nachteilige Folge, dass auch nach der Überwindung des Totvolumens bei der weiteren Betätigung der Vorrichtung anschließend bei Betätigung der Betätigungstaste der Kolben um ein entsprechend großes Maß in Richtung zur Abgabeöffnung verschoben würde, so dass jeweils zu viel Produktmasse austräte. Die gewünschte geringe Produktdosierung bei einmaliger Betätigung der Betätigungstaste ließe sich dann nicht mehr realisieren.

Aufgabe der Erfindung ist es deshalb, eine Lösung zu schaffen, mit der die erstmalige Produktabgabe wesentlich vereinfacht wird, und trotzdem nach erstmaliger Produktabgabe eine geringe, genau dosierte Produktabgabe pro Betätigungsvorgang erhalten bleibt.

Diese Aufgabe wird bei einer Spendervorrichtung der eingangs bezeichneten Art erfindungsgemäß dadurch gelöst, dass die Spindel über ihrer Länge wenigstens zwei Bereiche mit unterschiedlicher Gewindesteigung aufweist.

Mit einer derart gestalteten Spendervorrichtung ist es möglich, dem vorgenannten Problem abzuhelfen. So kann gezielt der an das Betätigungselement angrenzende untere Gewindebereich der Spindel eine größere Gewindesteigerung aufweisen als der übrige Bereich der Spindel, was zur Folge hat, dass bei der Ingebrauchnahme der Vorrichtung bei den erstmaligen Betätigungen des Betätigungselementes der Kolben mit einem größeren Vorschub in Richtung zur Ausgabeöffnung bewegt wird, so dass das Totvolumen schnell überwunden wird. Nach Überwindung dieses Totvolumens gelangt dann der Kolben in den Bereich der Spindel mit kleinerer Gewindesteigung, so dass die gewünschte geringe Produktdosierung bei jeweils einmaliger Betätigung des Betätigungselementes unverändert gewährleistet ist. Es versteht sich, dass der Kolben so ausgelegt sein muss, dass er jeweils zum Zusammenwirken mit dem jeweiligen Gewindebereich der Spindel geeignet ist, was auf unterschiedliche Weise realisierbar ist.

Neben den vorgeschilderten Vorteilen bietet die erfindungsgemäße Spendervorrichtung femer die Möglichkeit, beim Vorsehen mehrerer Spindelbereiche mit unterschiedlicher Gewindesteigung den Kolben auf seinem Verschiebeweg entlang der Spindel bei jeweils einmaliger Betätigung des Betätigungselementes um ein unterschiedliches Maß in Längsrichtung zu verschieben, wodurch unterschiedliche Dosiermengen abgegeben werden. Dies kann beispielsweise dann zweckmäßig sein, wenn die in der Vorrichtung enthaltene Produktmasse schichtförmig aufgebaut ist und/oder aus verschiedenen Produktbestandteilen besteht, welche in unterschiedlicher Weise dosiert werden sollen. Ferner kann auch vorgesehen sein, dass aufgrund einer höheren Steigerung der Gewindespindel im freien Endbereich der Spindel der Verschiebeweg des Kolbens im Endbereich größer gewählt wird, um am Ende des Verschiebeweges mehr Produkt abzugeben. Dies kann beispielsweise dann von Vorteil sein, wenn die Produkteigenschaften sich im Laufe der Zeit verschlechtern bzw. nachlassen, so dass dann automatisch bei weitgehend entleerter Vorrichtung eine größere Produktmenge abgegeben wird.

In besonders vorteilhafter Ausgestaltung ist vorgesehen, dass der erste näher zum Betätigungselement hin angeordnete Bereich der Spindel eine größere Gewindesteigung als der zweite, an den ersten angrenzende Bereich aufweist. Auf diese Weise ist es möglich, bei der erstmaligen Inbetriebnahme der Vorrichtung das vorgeschilderte Problem des Totvolumens durch eine geringe Anzahl von Betätigungen der Betätigungstaste handhabungsfreundlich zu überwinden.

Grundsätzlich können unterschiedliche Gewindeformen für die Spindel gewählt werden, beispielsweise Trapezgewinde, Sägezahngewinde, metrische Isogewinde, Whitworthgewinde und dergleichen. Besonders bevorzugt wird jedoch ein Rundgewinde verwendet.

Wenn die Spindel zwei Bereiche mit unterschiedlichen Gewindesteigungen aufweist, um die Problematik des Totvolumens zu lösen, ist vorgesehen, dass die Gewindesteigung des ersten Bereiches zwischen 9 und 12, vorzugsweise 9, und die des zweiten Bereiches etwa 4,5 beträgt.

Um auf einfache Weise zu ermöglichen, dass der Kolben mit den verschiedenen Bereichen der Spindel funktionsmäßig zusammenwirkt, ist vorteilhaft vorgesehen, dass der Kolben innenseitig segmentförmige Ausprägungen mit unterschiedlich geneigten Auflageflächen für die Gewindesteigungen der Spindel aufweist. Dabei sind vorzugsweise drei bis fünf Segmente vorgesehen.

Die segmentförmigen Ausprägungen des Kolbens können unterschiedlich gestaltet sein, beispielsweise rautenförmig oder rechteckig. Ganz besonders vorteilhaft sind sie rautenförmig gestaltet.

Die Erfindung ist nachstehend anhand der Zeichnung beispielhaft näher erläutert. Diese zeigt in:
- Fig. 1 und 2: Seitenansichten einer erfindungsgemäßen Spendervorrichtung,
- Fig. 3: einen Schnitt längs der Linie III-III in Figur 1,
- Fig. 4: einen Schnitt längs der Linie IV-IV in Figur 2,
- Fig. 5: eine Draufsicht auf den Kolben der Vorrichtung,
- Fig. 6: eine Seitenansicht des Kolbens,
- Fig. 7: ein vergrößertes Detail B gemäß Figur 5,
- Fig. 8: einen Längsschnitt durch den Kolben,
- Fig. 9: ein vergrößertes Detail D der Figur 8,
- Fig. 10: die Spindel der Vorrichtung und
- Fig. 11: in vergrößerter Darstellung den unteren Bereich der Spindel.

Die in den Figuren 1 und 2 mit 1 bezeichnete Spendervorrichtung weist ein äußeres Gehäuse 2 mit einem oberseitigen abnehmbaren Deckel 3 auf. Sowohl der Deckel 3 als auch das Gehäuse 2 sind beim Ausführungsbeispiel querschnittlich von ovaler Grundfläche In den Seitenflächen des Gehäuses 2 sind diametral gegenüberliegend zwei Öffnungen ausgebildet, welche von der Innenseite der Spendervorrichtung 1 her von jeweils einer Betätigungstaste 4 durchdrungen sind. Die die Öffnungen durchdringenden Oberflächen der Betätigungstasten 4 schließen bündig und deren Konturen fortsetzend mit den angrenzenden Außenflächen des Gehäuses 2ab.

Wie am besten aus den Figuren 3 und 4 hervorgeht, ist innerhalb des Gehäuses 2 ein Raum 5 angeordnet. Dieser Raum 5 wird von im Querschnitt ebenfalls ovalförmig ausgebildeten Seitenwänden 6 sowie einer Bodenwand 7 begrenzt. An der der Bodenwand 7 abgewandten Seite ist an den Seitenflächen 6 eine umlaufend auskragende Schürze 8 angeformt. Diese Schürze 8 weist an ihren den Betätigungstasten 4 zugerichteten Enden einen größeren Abstand zu den Seitenwänden 6 auf als an ihren Längsseiten. Die Schürze 8 greift über einen Randbereich 9 des äußeren Gehäuses 2, derart, dass der Raum 5 dadurch am oberen Randbereich des Gehäuses 2 befestigt ist. Der Raum 5 ist somit von oben in das einen Boden aufweisende Gehäuse 2 eingeschoben. Die Schürze 8 umgibt eine Abgabeöffnung 10 des Raumes 5.

Im Zentrum der Bodenwand 7 ist eine Öffnung ausgebildet. Diese Öffnung ist von einer ersten Zylinderwand 11 umgeben. Eine zweite Zylinderwand 12 umgibt diese erste Zylinderwand 11 mit Abstand, wobei die erste Zylinderwand 11 und die zweite Zylinderwand 12 über eine kreisringförmige Bodenfläche 13 miteinander verbunden sind. Die zweite Zylinderwand 12 ist mit der Bodenfläche 7 des Raumes 5 verbunden, so dass die zweite Zylinderwand 12 und die Bodenfläche 13 zusammen eine napfförmige Vertiefung der Bodenfläche 7 ausbilden. Ein dem Raum 5 zugewandter Randbereich 14 der ersten Zylinderwand 11 ist leicht nach innen geneigt ausgebildet und in einzelne Segmente durch Einschnitte unterteilt. Diese Segmente liegen an einer Hinterschneidung 15 einer Spindel 16 an, welche die Öffnung und den Raum 5 durchdringt und in dem Raum 5 längsaxial und drehbar angeordnet ist. Auf ihrer dem Raum 5 abgewandten Seite ist an der Spindel 16 ein Zahnrad 17 drehfest angeordnet, vorzugsweise ist das Zahnrad 17 an die Spindel 16 angeformt. Der Bereich der Hinterschneidung 15 und die dem Raum 5 zugewandte Fläche des Zahnrades 17 sind derart beabstandet, dass die Spindel 16 durch den Randbereich 14 und die kreisringförmige Bodenfläche 13 des Raumes 5 gegen längsaxiale Bewegung gesichert ist.

Ein Kolben 18 ist innerhalb des Raumes 5 angeordnet und weist eine zentrale Öffnung 19 mit nachfolgend noch näher beschriebenem Gewinde auf, mittels welcher er durch Drehbewegung der Spindel 16 in dem Raum 5 auf- und abbewegbar ist.

Die Betätigungstasten 4 weisen in Richtung auf die Abgabeöffnung 10 ausgerichtete Befestigungsstege 20 auf, die die Befestigung der Betätigungstasten 4 am Gehäuse 2 in einer eine Drehbewegung um eine Drehachse 21 ermöglichender Weise darstellen. Die Drehachsen 21 bilden den Drehpunkt der als Hebel ausgebildeten Betätigungstasten 4. Die andere Seite des Hebels wird von Stößelelementen 22 gebildet, die über einen jeweiligen Befestigungssteg 23 mit dem betreffenden Betätigungselement 4 verbunden sind. Die Stößelelemente 22 weisen einen steg- oder stabförmigen Grundkörper auf, der an den Befestigungsstegen 23 angeformt ist. An den Grundkörpern ist eine mit ihrer Spitze dem Zahnrad 16 zum Eingriff zwischen einzelne Zähne 24 des Zahnrades 16 zugewandte Nase 25 angeformt. Mit weiterem Abstand zu den jeweiligen Befestigungsstegen 23 als die jeweilige Nase 25 ist endseitig an dem jeweiligen Stößelelement 22 ein Abweissteg ausgebildet, was zeichnerisch nicht näher dargestellt ist. Hierzu wird auf die Offenbarung der DE 199 21 662 A1 Bezug genommen, welche eine vergleichbare Ausbildung des Stößelelementes 22 offenbart. Diese Abweisstege ragen mit abgewinkelter Erstreckung in zur Spitze der Nase 25 entgegengesetzter Richtung aus der Fläche der Stößelelemente 22 hervor.

Die Betätigungstasten 4 mit all ihren zusätzlichen Elementen sind vorzugsweise aus Kunststoff einteilig hergestellt. Die Anordnung und Lagerung der Betätigungstasten 4 an der mit dem äußeren Gehäuse 2 verbundenen Drehachse 21 ist derart ausgerichtet, dass in der in den Zeichnungen dargestellten Ruhestellung der Betätigungstasten 4 die Stößelelemente 22 tangential am Zahnrad 17 anliegen, wobei die Nasen 25 jeweils in den von zwei Zähnen 24 des Zahnrades 17 gebildeten Zwischenraum eingreifen.

Im Anwendungs- bzw. Benutzungsfall betätigt der Verwender die Betätigungstasten 4 in Richtung der Pfeile 26. Dadurch werden die Stößelelemente 22 ebenfalls in Richtung der Pfeile 26 bewegt, schlagen mit ihren Nasen 25 an Zähnen 24 des Zahnrades 17 an und drehen dieses um einen vorgegebenen Drehwinkel, bis die Abweisstege vor den Stößelabweiser stoßen und die Stößelelemente 22 aufgrund ihrer inneren Elastizität derart an den Stößelabweisem abgelenkt werden, dass die Nasen 25 außer Eingriff mit den Zähnen 24 des Zahnrades 16 gelangen. Durch die von der Bewegung aus der Ruhestellung in die Endstellung der Betätigungstasten 4 erfolgter Drehung des Zahnrades 17 wird gleichzeitig die damit drehfest verbundene Spindel 15 gedreht und der Kolben 18 um ein gewisses Maß in Richtung auf die Abgabeöffnung zubewegt.

Die Abgabeöffnung 10 ist mit einem mit einem stegförmigen Randbereich dichtend an den Seitenwänden 6 anliegenden und einen gewölbten Deckelbereich aufweisenden Deckelelement 27 verschlossen. Dabei ist beim Ausführungsbeispiel für die Abgabe von creme- oder gelförmiger Masse vorgesehen, dass das Deckelelement 27 mit einer Öffnung 28 versehen ist, durch welche bei Betätigung der Spendervorrichtung 1 Produkt austreten kann. Wenn die Spendervorrichtung 1 als Deostick ausgebildet ist, ist keine Öffnung 28 vorgesehen und das Deckelelement 27 wird zusammen mit dem Deckel 3 von der Abgabeöffnung 10 bzw. dem Gehäuse 2 abgenommen, es ist dann vorzugsweise fest mit dem Deckel 3 verbunden.

Wie am besten aus den Figuren 10 und 11 hervorgeht, weist die Spindel 16 über ihrer Länge wenigstens zwei Bereiche mit unterschiedlicher Gewindesteigung auf. Beim Ausführungsbeispiel ist näher zum Zahnrad 17 hin ein erster Bereich mit einer größeren Gewindesteigung vorgesehen, welcher mit 16a bezeichnet ist, an welchen ein zweiter Bereich mit kleinerer Gewindesteigung angrenzt, dieser Bereich ist mit 16b bezeichnet. Dabei sind vorzugsweise die jeweiligen Gewinde als Rundgewinde ausgebildet, die Gewindesteigung des ersten Bereiches 16a beträgt vorzugsweise etwa 9 und die des zweiten Bereiches 16b etwa 4,5.

Wie am besten aus den Figuren 7 bis 9 hervorgeht, sind in der Öffnung 19 des Kolbens 18 drei segmentförmige Ausprägungen 31 vorgesehen, die rautenförmig ausgebildet sind. Diese segmentförmigen Ausprägungen 31 weisen jeweils unterschiedlich geneigte Auflageflächen 29, 30 für die Spindelbereiche 16a, 16b mit unterschiedlicher Gewindesteigung auf.

Diese Ausgestaltung des Spindelgetriebes hat folgenden Vorteil: Die im Raum 5 aufzunehmende Masse wird durch die Entnahmeöffnung 28 in die stehende Spendervorrichtung 1 abgefüllt. Dabei läßt es sich aufgrund verschiedener Ursachen nicht vermeiden, dass im oberen Bereich unterhalb des Deckelelementes 27 ein Totraum entsteht. Dies führt dazu, dass bei der erstmaligen Betätigung der Spendervorrichtung 1 zunächst kein Produkt, sondern dieses nur in Richtung zur Öffnung 28 bewegt wird, abgegeben wird. Dadurch, dass zunächst der Spindelbereich 16c mit größerer Gewindesteigung im Einsatz ist, ist der Vorschub des Kolbens 18 zunächst relativ groß, derart, dass die Betätigungstasten 4 nur einige Male betätigt werden müssen, bis erstmals Produkt abgegeben wird. Dabei wird durch die jeweilige Tastenbetätigung jeweils ein definierter Kolbenweg bzw. eine definierte Spindeldrehung erzeugt. Der Kolben 18 wandert dann in den zweiten Spindelbereich 16b mit geringerer Gewindesteigung, bei nachfolgenden Betätigungen der Betätigungstasten 4 bewegt sich dann der Kolben 18 nur noch mit geringem Vortrieb, weil durch die geringere Steigung die Drehung der Spindel pro Betätigungsvorgang der Tasten 4 kleiner ist. Dadurch wird nur die gewünschte geringe Produktmenge pro Betätigungsvorgang abgegeben.

Natürlich ist die Erfindung nicht auf das dargestellte Ausführungsbeispiel beschränkt, weitere Ausgestaltungen sind möglich, ohne den Grundgedanken zu verlassen. So kann die Spindel 16 über ihrer Länge auch noch mehrere Bereiche mit unterschiedlichen Steigungen aufweisen, wenn beispielsweise gezielt unterschiedliche Vortriebsgeschwindigkeiten erreicht werden sollen, z.B., wenn es sich um schichtartig aufgebaute Produkte handelt, die in unterschiedlicher Dosiermenge abgegeben werden sollen und dgl. mehr. Ferner kann auch vorgesehen sein, dass das Betätigungselement für -die Spindel 16 nicht von den Betätigungstasten 4 mit zugeordnetem Zahnrad gebildet wird, sondern auf andere Weise, z.B. als Rad oder dgl..

## Patentansprüche

1. Spendervorrichtung für eine cremeförmige oder durch Bestreichen einer Oberfläche sich abtragenden Masse mit einem Raum mit Abgabeöffnung zur Aufnahme und Bevorratung der Masse, einer in dem Raum längsaxial und drehbar angeordneten Spindel, einem in dem Raum entlang der Spindel durch Drehen derselben bewegbaren Kolben und einem in fester Drehverbindung mit der Spindel stehenden Betätigungselement für die Spindel,
**dadurch gekennzeichnet,**
**dass** die Spindel (16) über ihrer Länge wenigstens zwei Bereiche (16a,16b) mit unterschiedlicher Gewindesteigung aufweist.

2. Spendervorrichtung nach Anspruch 1,
**dadurch gekennzeichnet,**
**dass** der erste näher zum Betätigungselement hin angeordnete Bereich (16a) der Spindel (16) eine größere Gewindesteigung aufweist als der zweite, an den ersten angrenzende Bereich (16b).

3. Spendervorrichtung nach Anspruch 1 oder 2,
**dadurch gekennzeichnet,**
**dass** die beiden Spindelbereiche (16a,16b) jeweils ein Rundgewinde aufweisen.

4. Spendervorrichtung nach Anspruch 1 oder einem der folgenden,
**dadurch gekennzeichnet,**
**dass** die Gewindesteigung des ersten Bereiches (16a) etwa 9 und die des zweiten Bereiches (16b) etwa 4,5 beträgt.

5. Spendervorrichtung nach Anspruch 1 oder einem der folgenden,
**dadurch gekennzeichnet,**
**dass** der Kolben (18) innenseitig segmentförmige Ausprägungen (31) mit unterschiedlich geneigten Auflageflächen (29,30) für die Gewindesteigungen
(16a,16b) der Spindel (16) aufweist.

6. Spendervorrichtung nach Anspruch 5,
**dadurch gekennzeichnet,**
**dass** der Kolben (18) drei bis fünf segmentförmige Ausprägungen (31) aufweist.

7. Spendervorrichtung nach Anspruch 5 oder 6,
**dadurch gekennzeichnet,**
**dass** die segmentförmigen Ausprägungen (31) des Kolbens (18) rautenförmig ausgebildet sind.

## Claims

1. Dispenser for a creamy material or a material which is removed by wiping a surface, comprising a chamber with a delivery opening for reception and storage of the material, a spindle arranged axially longitudinally and rotatably in the chamber, a piston movable in the chamber along the spindle by rotation thereof and an actuating element, which is disposed in fixed rotational connection with a spindle, for the spindle, **characterised in that** the spindle (16) has over the length thereof at least two regions (16a, 16b) with different thread pitch.

2. Dispenser according to claim 1, **characterised in that** the first region (16a), which is arranged closer to the actuating element, of the spindle (16) has a greater thread pitch than the second region (16b) adjoining the first.

3. Dispenser according to claim 1 or 2, **characterised in that** the two spindle regions (16a, 16b) each have a round thread.

4. Dispenser according to claim 1 or one of the following, **characterised in that** the thread pitch of the first region (16a) is approximately 9 and that of the second region (16b) is approximately 4.5.

5. Dispenser according to claim 1 or one of the following, **characterised in that** the piston (18) has, at the inner side, segment-shaped stamped-out portions (31) with contact surfaces (29, 30) of different inclination for the thread pitches (16a, 16b) of the spindle (16).

6. Dispenser according to claim 5, **characterised in that** the piston (18) has three to five segment-shaped stamped-out portions (31).

7. Dispenser according to claim 5 or 6, **characterised in that** the segment-shaped stamped-out portions (31) of the piston (18) are formed to be lozenge-shaped.

## Revendications

1. Dispositif de distribution pour une masse se présentant sous la forme d'une crème ou s'étalant par friction sur une surface, comprenant un espace avec un orifice de distribution, pour accueillir et stocker la masse, une broche montée rotative dans ledit espace dans le sens de l'axe longitudinal, un piston déplaçable dans ledit espace le long de la broche par rotation de celle-ci et un élément d'actionnement pour la broche, solidaire en rotation de la broche, **caractérisé en ce que** la broche (16) présente sur sa longueur au moins deux zones (16a, 16b) avec un pas de filetage différent.

2. Dispositif de distribution selon la revendication 1, **caractérisé en ce que** la première zone (16a) de la broche (16), située plus près de l'élément d'actionnement, présente un pas de filetage plus grand que la deuxième zone (16b) adjacente à la première.

3. Dispositif de distribution selon la revendication 1 ou 2, **caractérisé en ce que** les deux zones (16a, 16b) de la broche présentent chacune un filet rond.

4. Dispositif de distribution selon la revendication 1 ou l'une des revendications suivantes, **caractérisé en ce que** le pas de filetage de la première zone (16a) est d'à peu près 9 et celui de la deuxième zone (16b) d'à peu près 4,5.

5. Dispositif de distribution selon la revendication 1 ou l'une des revendications suivantes, **caractérisé en ce que** le piston (18) présente, côté intérieur, des proéminences (31) en forme de segments avec des surfaces d'appui (29, 30) d'inclinaison différente pour les pas de filetage (16a, 16b) de la broche (16).

6. Dispositif de distribution selon la revendication 5, **caractérisé en ce que** le piston (18) présente trois à cinq proéminences (31) en forme de segments.

7. Dispositif de distribution selon la revendication 5 ou 6, **caractérisé en ce que** les proéminences (31) du piston (18), en forme de segments, sont de configuration losangique.
